# EUROPÄISCHE PATENTSCHRIFT

(11) **EP 2 688 679 B1**
(45) Veröffentlichungstag und Bekanntmachung des Hinweises auf die Patenterteilung: **06.05.2015**
(21) Anmeldenummer: 12710250.7
(22) Anmeldetag: 21.03.2012
(51) Int. Cl.: B05B 11/00

(54) **SPENDER ZUR AUSGABE FLÜSSIGER BIS PASTÖSER MASSEN**
DISPENSER FOR DELIVERING LIQUID TO PASTY MASSES
DISTRIBUTEUR DE PRODUITS LIQUIDES À PÂTEUX

(30) Priorität: 24.03.2011 DE 202011000682 U
(43) Veröffentlichungstag der Anmeldung: 29.01.2014
(73) Patentinhaber: RPC Bramlage GmbH, 49393 Lohne (DE)
(72) Erfinder: GÖTTKE, Sabine, 49393 Lohne (DE)
(74) Vertreter: Müller, Enno
(86) Internationale Anmeldenummer: PCT/EP2012/054952
(87) Internationale Veröffentlichungsnummer: WO 2012/126928

(56) Entgegenhaltungen:
- DE-U1-202008 011 730

## Beschreibung

Die Erfindung betrifft einen Spender zur Ausgabe flüssiger bis pastöser Massen mit einer Rückstellfeder und einer Pumpkammer und einem ein Ausgaberöhrchen ausbildenden Ausgabeteil, wobei das Ausgaberöhrchen eine seitlich bezogen auf eine sich in Pumprichtung erstreckende Spenderlängsachse öffnende Spendemündung aufweist, wobei weiter zum Verschluss der Spendemündung in dem Ausgaberöhrchen ein Verschlussteil zwischen einer Verschlussstellung und einer Freigabestellung bewegbar ist.

Ein derartiger Spender ist beispielsweise aus der DE 20 2008 011 730 U1 bekannt.

Weiter wird auf die nicht vorveröffentlichte deutsche Gebrauchsmusteranmeldung 20 2011 000 632.8 Bezug genommen.

Bei dem aus der genannten veröffentlichten Druckschrift bekannten Spender weist das Ausgaberöhrchen, abgesehen von der Ausgabeöffnung, an seinem bezüglich der Ausgabeöffnung entgegengesetzten Ende eine Öffnung auf. Darüber hinaus ist auch noch unterseitig eine Öffnung gegeben, bezüglich eines Anschlusses an die Pumpkammer.

Ausgehend hiervon liegt der Erfindung die Aufgabenstellung zugrunde, den Spender insbesondere herstellungstechnisch günstig auszubilden.

Eine Lösung dieser Aufgabe ist bei einem Spender gegeben, bei dem darauf abgestellt ist, dass in dem Ausgabeteil oberseitig eine in Richtung der Längsachse öffnende Ergänzungsöffnung ausgebildet ist, die durch ein Rastteil verschlossen ist. Es handelt sich um eine Ergänzungsöffnung insbesondere im Hinblick auf eine bevorzugt zum Anschluss an die Pumpkammer vorgesehene Öffnung. Dadurch, dass die genannte Ergänzungsöffnung vorgesehen ist, kann herstellungstechnisch günstig verfahren werden. Es kann insoweit ein durchgehender Kern beispielsweise zur Anwendung kommen. Andererseits ist diese Ergänzungsöffnung auch allein aus dem Aspekt, zumindest aber ergänzend, vorteilhaft dadurch, dass sich hierdurch eine günstige Verbindung zu einem umgebenden Spenderteil herstellen lässt.

Es ist bevorzugt, dass der Spender eine das Ausgabeteil überfangende Spendekappe aufweist. Hierdurch kann günstig die genannte Zweitöffnung und das Rastteil abgedeckt sein. Für den Benutzer kann sich insoweit kein störender Eindruck ergeben.

Weiter ist auch bevorzugt, dass die Spendekappe das die Zweitöffnung verschließende Rastteil ausbildet. Es bedarf keines gesonderten Rastteiles für die Zweitöffnung. Zudem ist eine günstige Montage zwischen dem Ausgabeteil und der Spendekappe ermöglicht.

Weiter ist auch bevorzugt, dass die Zweitöffnung oberhalb des Verschlussteils ausgebildet ist. Das Verschlussteil erstreckt sich in einer Querschnittsdarstellung unterhalb der Zweitöffnung. Im Hinblick auf eine vertikale Verbindung zwischen der Zweitöffnung und der den Zugang zur Pumpkammer bildenden Öffnung ist auch bevorzugt, dass das Verschlussteil winkelig, etwa in einem spitzen Winkel, gegebenenfalls in einem Sonderfall auch in einem rechten Winkel, zu einer Mittelpunkte dieser Öffnung verbindenden Verbindungsachse verläuft.

Darüber hinaus ist auch bevorzugt, dass die Zweitöffnung, gegebenenfalls mit Ausnahme eines nach innen vorragenden Rastwulstes, einen Innendurchmesser aufweist, der übereinstimmend ist zu dem Innendurchmesser des Ausgabeteils unterhalb des Verschlussteils. Dieser Innendurchmesser des Ausgabeteils unterhalb des Verschlussteils ist der Innendurchmesser der Anschlussausformung zu der Pumpkammer. Bevorzugt handelt es sich bei dem Ausgabeteil und/oder bei der Zweitöffnung bzw. einem diesbezüglichen Stutzenabschnitt um ein zylindrisches Teil. Durch die genannte übereinstimmende Ausbildung ist insbesondere eine herstellungstechnisch günstige Konfiguration gegeben. Nämlich im Hinblick auf einen erforderlichen Kern im Spritzwerkzeug.

Die Rückstellfeder ist bevorzugt außen bezüglich des die Kulissenführung erbringenden feststehenden Spenderteils angeordnet. Dadurch, dass das feststehende Spenderteil innen bezüglich der Rückstellfeder angeordnet ist, kann ein vergleichsweise geringer seitlicher Abstand zu der Bewegungsrichtung des Verschlussteils im Hinblick auf die Kulissenführung erreicht werden. Es ist eine kompakte Gestaltung des Spenders möglich. Auch ergibt sich eine vorteilhafte Montagemöglichkeit.

Es ist bevorzugt, dass die Zwangssteuerung durch eine Zusammenwirkung eines oder mehrerer Kulissensteine mit einer oder mehreren Kulissen gebildet ist. Die Zusammenwirkung über Kulissensteine und Kulissen ermöglicht auch eine günstige Montage, beispielsweise eine Schnappmontage.

Weiter ist auch bevorzugt, dass das feststehende Spenderteil für die Rückstellfeder ein Führungsteil bildet. Das feststehende Spenderteil ist so zugleich zur Ausrichtung und Führung der Rückstellfeder genutzt. Die Rückstellfeder kann montagemäßig auf das feststehende Spenderteil gleichsam fallengelassen werden.

Insbesondere ist in diesem Zusammenhang bevorzugt, dass das feststehende Spenderteil einen Zylinderabschnitt aufweist. Weiter bevorzugt ist auch die Rückstellfeder in ihrem Windungsverlauf entsprechend einem zylindrischen oder beispielsweise konischen Körper gebildet. Hierbei kann der konische Körper beispielsweise etwa sich nach oben erweiternd gegeben sein.

Ein Zylinderabschnitt des feststehenden Spenderteils kann zumindest teilweise eine Führungsfläche für die Rückstellfeder ausbilden.

Der Zylinderabschnitt kann bodenseitig in einen nach außen vorstehenden Flansch übergehen. Hiermit ist eine stabile Aufsetzlage ermöglicht. Zudem kann über den Flansch auch eine Zentrierung innerhalb eines äußeren Spendeteils zugleich erreicht sein.

Darüber hinaus kann bevorzugt der Flansch eine Aufsetzfläche für die Rückstellfeder bilden. Die Rückstellfeder ist damit nur an dem feststehenden Spenderteil, welches auch die Kulisse ausbildete, bodenseitig abgestützt.

Das feststehende Spenderteil kann oberseitig einen sich radial nach innen erstreckenden Flansch aufweisen. An diesem Flansch kann in weiterer bevorzugter Gestaltung die Kulisse zur Verlagerung des Ausgaberöhrchens abgestützt sein. Sie kann bevorzugt auch integral hiermit ausgebildet, d.h. insbesondere spritztechnisch angeformt sein. Gegenüber einem - unteren - zylindrischen Durchmesser bzw. einem den Führungsabschnitt bildenden Bereich kann die Kulisse dann nochmals nach radial innen versetzt ausgebildet sein.

Weiter ist bevorzugt, dass die Rückstellfeder oberseitig auf einen das Ausgaberöhrchen aufweisenden und zur Pumpbewegung vertikal versetzbaren Spenderkopf einwirkt. Die Rückstellfeder kann hierbei unter Übergriff oder seitlichem Abstand zu der genannten Kulissenausformung sogleich an dem oberen Spenderkopf abgestützt sein.

Der Spenderkopf kann eine Durchsetzungsöffnung für das feststehende Spenderteil aufweisen. Hierbei kann bevorzugt die Durchsetzungsöffnung von einem Kulissenteil durchsetzt sein.

Weiter ist auch bevorzugt, dass das Kulissenteil an dem sich nach radial innen erstreckenden Flansch des feststehenden Spenderteils ausgebildet bzw. angeformt ist.

Nachstehend ist die Erfindung weiter anhand der beigefügten Zeichnung erläutert, die aber lediglich ein Ausführungsbeispiel darstellt. Hierbei zeigt:
- Fig. 1: einen Querschnitt durch den Spender im oberen Bereich, in der Ruhestellung;

- Fig. 2: eine Darstellung gemäß Fig. 1, in der Spendestellung;
- Fig. 3: eine auseinandergezogene Darstellung von Teilen des Spenders; und
- Fig. 4: eine Draufsicht auf das Verschlussteil.

Dargestellt und beschrieben ist der obere Teil eines Spenders 1, der im Wesentlichen aus einem Vorratsbehältnis 2, in dem auch die Pumpeinheit oberseitig befestigt ist, nämlich rastbefestigt ist, und der von einer Spenderkappe 22 abgedeckten Pumpeinheit besteht.

In der Pumpeinheit, die zunächst ein unteres Teil 3 aufweist, ist eine Pumpkammer 4 ausgebildet mit einem Pumpkolben 5 und einer demgegenüber feststehendem Kammerwandung 6.

In der Kammerwandung 6 ist unterseitig ein Einlassventil 7 ausgebildet. Es handelt sich um ein Membranventil mit einer Ventilmembran 8. Die Ventilmembran 8 ist mittels eines Stopfenteils in der Wandung befestigt. Die Wandung ist weiter mit Öffnungen 10 versehen, die oberseitig durch die Ventilmembran 8 abgedeckt sind. Durch die Öffnungen 10 kann aus dem Vorratsraum 11 Masse in die Pumpkammer 4 eingesaugt werden. In dem Pumpkolben 5 ist ein Auslassventil 12 ausgebildet. Dieses besteht in gleicher Weise aus einer Ventilmembran 8, die mittels eines Halteteils 13 befestigt ist. Es sind auch hier Durchgangsöffnungen 14 ausgebildet, die oberseitig durch die genannte Membran abgedeckt sind.

Das Halteteil 13 ist bei dem dargestellten Ausführungsbeispiel übergehend ausgebildet in ein Ausgabeteil 15. In dem Ausgabeteil 15 ist ein Ausgaberöhrchen 16 ausgebildet mit einer Spendemündung 17. Die Spendemündung 17 öffnet seitlich, bezogen auf eine sich in Pumprichtung P erstreckende Spenderlängsachse A. Der das Ausgaberöhrchen 16 bildende Bereich des Ausgabeteils 15 verläuft in einem spitzen Winkel, nahezu rechtwinklig, zu dem in das Pumpkolbenteil ragenden Anschlussabschnitt.

Zum Verschluss der Spendemündung 17 ist ein Verschlussteil 18 vorgesehen. Das Verschlussteil 18 ist zwischen einer Verschlussstellung gemäß Fig. 1 und einer Freigabestellung gemäß Fig. 2 bewegbar. Die Bewegung erfolgt durch Druckerhöhung in dem Ausgabeteil 15 zufolge eines Niederdrückens des Ausgabeteils 16 im Zuge einer Pumpenbetätigung.

Gegenüberliegend zu der Spendemündung 17 ist eine Einsatzöffnung 19 an dem Ausgabeteil 15 bzw. dem Ausgaberöhrchen 16 ausgebildet.

Weiter weist das Ausgabeteil 15 eine Ergänzungsöffnung 20 auf, die durch ein Rastteil 21 verschlossen ist. Das Rastteil 21 ist beim Ausführungsbeispiel und bevorzugt einteilig mit einer Spenderkappe 22 ausgebildet.

In vertikaler Richtung fluchtend zu der Ergänzungsöffnung 20 ist an dem Ausgabeteil 15 ein Rohrteil 23 ausgebildet, das den Weg für die Masse in das Ausgaberöhrchen 16 bildet. Eine diesbezügliche Öffnung 24 bildet den Übergang des Rohrteils 23 in das Ausgaberöhrchen 16.

Die Ergänzungsöffnung 20 befindet sich oberhalb des Verschlussteils 18. Das Rastteil 21 bildet eine Art Blindstutzen an seinem Einsatzbereich in die Ergänzungsöffnung 20.

Es ist weiter eine Rückstellfeder 25 vorgesehen, die zwischen dem Teil 3 bzw. einem sich darauf abstützenden Führungsteil 26 und dem Ausgabeteil 15 wirkt. Das Führungsteil 26 ist im Rahmen dieser Anmeldung auch als feststehendes Spenderteil bezeichnet. Das Ausgabeteil 15 weist zur Abstützung bezüglich der Rückstellfeder 25 einen radial vorstehenden Flanschabschnitt 27 auf, der unterseitig eine Anlagefläche für die Rückstellfeder 25 bildet. Der weiter unterseitig von dem Flanschabschnitt 27 vorstehende Halteabschnitt 28 haltert das Ausgabeteil 15 an dem Führungsteil 26. Hierzu sind bspw. Rückhaltenasen 29 an dem Halteabschnitt 28 vorgesehen. Es kann sich auch um einen diesbezüglich umlaufenden Vorsprung handeln. Die Rückhaltenasen wirken mit einem nach innen vorkragenden oberen Flansch des Führungsteils 26 zusammen. Bevorzugt handelt es sich auch um den Flansch, an dem weiter nach oben ragend die Kulissenausformungen 32 vorgesehen sind.

Weiter ist die Spenderkappe 22 über entsprechend einen nach außen weisenden Halterungsvorsprung 30 gegen Abziehen nach der Montage an dem Teil 3 gehaltert.

Wie sich weiter aus Fig. 3 ergibt, weist das Ausgabeteil 15 zwei Durchsetzungsöffnungen 31 auf, die im montierten Zustand von den Kulissenausformungen 32 durchsetzt sind. In den Kulissenausformungen 32, welche die Kulissen bilden, laufen die Kulissensteine 33, die an dem Verschlussteil 18 angeformt sind. Die Kulissenausformungen 32 bilden somit speziell das feststehende Spenderteil. Das Verschlussteil 18 besteht im Einzelnen aus einem zylindrischen Teil 34, das vorderseitig den Verschlussstopfen 35 für die Spendemündung 17 ausbildet. Rückseitig ist eine schürzenartige Dichtlippe 36 vorgesehen, die in der entsprechenden Öffnung des Ausgaberöhrchens bzw. des Ausgabeteils 15 dichtend bewegbar ist.

Außenseitig an die Dichtlippe 36 schließt sich ein T-Abschnitt 37 an, der auch beidseitig gegenüberliegend zwei sich in Richtung des zylindrischen Teils 34 erstreckende Fortsätze 38 aufweist. An diese Fortsätze 38 sind gegenüberliegend, voneinander wegweisend, die genannten Kulissensteine 33 angeformt.

Die Kulissenausformungen 32 weisen oberseitig wandstärkenreduzierte Einführschrägen 39 auf, um so eine Vertikalmontage des mit dem Verschlussteil 18 bereits komplettierten Ausgabeteils 15 zu ermöglichen.

Die Ausgestaltung des Verschlussteils 18 ist auch nochmals aus der Draufsicht gemäß Fig. 4 im Einzelnen ersichtlich.

**Bezugszeichenliste**

| | | | |
|---|---|---|---|
| 1 | Spender | 27 | Flanschabschnitt |
| 2 | Vorratsbehälter | 28 | Halteabschnitt |
| 3 | Teil | 29 | Rückhaltenase |
| 4 | Pumpkammer | 30 | Halterungsvorsprung |
| 5 | Pumpkolben | 31 | Durchgriffsöffnung |
| 6 | Wandung | 32 | Kulissenausformung |
| 7 | Einlassventil | 33 | Kulissenstein |
| 8 | Ventilmembran | 34 | zylindrisches Teil |
| 9 | Stopfenteil | 35 | Verschlussstopfen |
| 10 | Öffnung | 36 | Dichtlippe |
| 11 | Vorratsraum | 37 | Ventilabschnitt |
| 12 | Auslassventil | 38 | Fortsatz |
| 13 | Halteteil | 39 | Einführschräge |
| 14 | Durchlassöffnungen | | |
| 15 | Ausgabeteil | A | Spenderlängsachse |
| 16 | Ausgaberöhrchen | | |
| 17 | Spendemündung | | |
| 18 | Verschlussteil | | |
| 19 | Einsatzöffnung | | |
| 20 | Ergänzungsöffnung | | |
| 21 | Rastteil | | |
| 22 | Spenderkappe | | |
| 23 | Rohrteil | | |
| 24 | Öffnung | | |
| 25 | Rückstellfeder | | |
| 26 | Führungsteil | | |

## Patentansprüche

1. Spender zur Ausgabe flüssiger bis pastöser Massen mit einer Rückstellfeder (25) und einer Pumpkammer (4) und einem ein Ausgaberöhrchen (16) ausbildenden Ausgabeteil (15), wobei das Ausgaberöhrchen (16) eine seitlich bezogen auf eine sich in Pumprichtung erstreckende Spenderlängsachse (A) öffnende Spendemündung (17) aufweist, wobei weiter zum Verschluss der Spendemündung (17) in dem Ausgaberöhrchen (16) ein Verschlussteil (18) zwischen einer Verschlussstellung und einer Freigabestellung bewegbar ist, **dadurch gekennzeichnet, dass** in dem Ausgabeteil (15) weiter oberseitig eine in Richtung der Längsachse (A) öffnende Ergänzungsöffnung (20) ausgebildet ist, die durch ein Rastteil (21) verschlossen ist.

2. Spender nach Anspruch 1, **dadurch gekennzeichnet, dass** der Spender eine das Ausgabeteil (15) überfangende Spenderkappe (22) aufweist.

3. Spender nach Anspruch 2, **dadurch gekennzeichnet, dass** die Spenderkappe (22) das die Ergänzungsöffnung (20) verschließende Rastteil (21) ausbildet.

4. Spender nach einem der vorhergehenden Ansprüche, **dadurch gekennzeichnet, dass** die Ergänzungsöffnung (20) oberhalb des Verschlussteils (18) ausgebildet ist.

5. Spender nach einem der vorhergehenden Ansprüche, **dadurch gekennzeichnet, dass** die Ergänzungsöffnung (20) einen Innendurchmesser aufweist, der übereinstimmend ist zu dem Innendurchmesser des Ausgabeteils (15) unterhalb des Verschlussteils (18).

6. Spender nach einem der vorhergehenden Ansprüche, **dadurch gekennzeichnet, dass** die Rückstellfeder (25) außen bezüglich des feststehenden Spenderteils angeordnet ist

7. Spender nach Anspruch 6, **dadurch gekennzeichnet, dass** zum Verschluss der Spendemündung (17) in dem Ausgaberöhrchen (16) ein Verschlussteil (18) zwischen einer Verschlussstellung und einer Freigabestellung mechanisch mittels des festehenden Spenderteils zwangsgesteuert ist und dass die Zwangssteuerung durch eine Zusammenwirkung eines oder mehrer Kulissensteine (33) mit einer oder mehreren Kulissen gebildet ist.

8. Spender nach einem der Ansprüche 6 oder 7, **dadurch gekennzeichnet, dass** das feststehende Spenderteil (26) für die Rückstellfeder (25) ein Führungsteil bildet.

9. Spender nach einem der Ansprüche 6 bis 8, **dadurch gekennzeichnet, dass** das feststehende Spenderteil (26) einen Zylinderabschnitt aufweist.

10. Spender nach Anspruch 9, **dadurch gekennzeichnet, dass** der Zylinderabschnitt eine teilweise Führungsfläche für die Rückstellfeder (25) ausbildet.

11. Spender nach einem der Ansprüche 9 oder 10, **dadurch gekennzeichnet, dass** der Zylinderabschnitt bodenseitig in einen nach außen vorstehenden Flansch übergeht.

12. Spender nach Anspruch 11, **dadurch gekennzeichnet, dass** der Flansch eine Aufsetzfläche für die Rückstellfeder (25) bildet.

13. Spender nach einem der Ansprüche 6 bis 12, **dadurch gekennzeichnet, dass** das feststehende Spenderteil (26) oberseitig einen sich nach radial innen erstreckenden Flansch aufweist.

14. Spender nach Anspruch 13, **dadurch gekennzeichnet, dass** die Kulisse zur Verlagerung des Ausgaberöhrchens (16) an dem o-berseitigen Flansch abgestützt ist.

15. Spender nach einem der Ansprüche 7 bis 14, **dadurch gekennzeichnet, dass** der Spenderkopf eine Durchsetzungsöffnung (31) für das feststehende Spenderteil aufweist und dass die Durchsetzungsöffnung (31) von einem Kulissenteil durchsetzt ist.

## Claims

1. A dispenser for discharging liquid-to-pasty compositions, having a pump chamber (4) with a restoring spring (25) and having a discharge part (15) which forms a discharge tube (16), the discharge tube (16) having a dispensing opening (17) which opens laterally with respect to a dispenser longitudinal axis (A) extending in the pump direction, and furthermore a closure part (18) being movable between a closed position and a release position in the discharge tube (16) for closing the dispensing opening (17), **characterized in that** an additional opening (20) which opens at the top in the direction of the longitudinal axis (A) is formed in the discharge part (15) and is closed by a detent part (21).

2. The dispenser according to claim 1, **characterized in that** the dispenser has a dispenser cap (22) which engages over the discharge part (15).

3. The dispenser according to claim 2, **characterized in that** the dispenser cap (22) forms the detent part (21) which closes the additional opening (20).

4. The dispenser according to one of the preceding claims, **characterized in that** the additional opening (20) is formed above the closure part (18).

5. The dispenser according to of the preceding claims, **characterized in that** the additional opening (20) has an inside diameter that matches the inside diameter of the discharge part (15) beneath the closure part (18).

6. The dispenser according to one of the preceding claims, **characterized in that** the restoring spring (25) is situated on the outside with respect to the stationary dispenser part.

7. The dispenser according to claim 6, **characterized in that** a closure part (18) is mechanically positively controlled by means of the stationary dispenser part between a closed position and a release position in the discharge tube (16) for closing the dispensing opening (17) and that the positive control is provided by an interaction of one or more sliding blocks (33) with one or more slide guides.

8. The dispenser according to any one of claims 6 or 7, **characterized in that** the stationary dispenser part (26) forms a guide part for the restoring spring (25).

9. The dispenser according to any one of claims 6 to 8, **characterized in that** the stationary dispenser part (26) has a cylindrical portion.

10. The dispenser according claims 9, **characterized in that** the cylindrical portion forms a partial guide surface for the restoring spring (25).

11. The dispenser according to any one of claims 9 or 10, **characterized in that** the cylindrical portion merges at the bottom into an outwardly protruding flange.

12. The dispenser according to claim 11, **characterized in that** the flange forms a support surface for the restoring spring (25).

13. The dispenser according to any one of claims 6 to 12, **characterized in that** stationary dispenser part (26) has a radially inwardly extending flange at the top.

14. The dispenser according claim 13, **characterized in that** the slide guide for displacing the discharge tube (16) is supported on the flange at the top.

15. The dispenser according to any one of claims 7 to 14, **characterized in that** the dispenser head has a through opening (31)for the stationary dispenser part (26) and that a slide guide part passes through the through opening (31).

## Revendications

1. Distributeur destiné à délivrer des masses liquides à pâteuses comprenant un ressort de rappel (25) et une chambre de pompage (4) et une pièce d'expulsion (15) formant un tube d'expulsion (16), le tube d'expulsion (16) présentant une embouchure de distribution (17) s'ouvrant latéralement par rapport à un axe longitudinal du distributeur (A) s'étendant dans la direction de pompage, en outre une pièce de fermeture (18) pouvant être déplacée entre une position d'ouverture et une position de fermeture dans le tube d'expulsion (16) afin de fermer l'embouchure de distribution (17), **caractérisé en ce qu'**une ouverture complémentaire (20) s'ouvrant dans la direction de l'axe longitudinal (A), qui est fermée par le biais d'une pièce de verrouillage (21), est réalisée plus vers le côté supérieur dans la pièce d'expulsion (15).

2. Distributeur selon la revendication 1, **caractérisé en ce que** le distributeur présente un capuchon de distributeur (22) recouvrant la pièce d'expulsion (15).

3. Distributeur selon la revendication 2, **caractérisé en ce que** le capuchon du distributeur (22) forme la pièce de verrouillage (21) fermant l'ouverture complémentaire (20).

4. Distributeur selon l'une des revendications précédentes, **caractérisé en ce que** l'ouverture complémentaire (20) est réalisée au-dessus de la pièce de fermeture (18).

5. Distributeur selon l'une des revendications précédentes, **caractérisé en ce que** l'ouverture complémentaire (20) présente un diamètre intérieur qui coïncide avec le diamètre intérieur de la pièce d'expulsion (15) en dessous de la pièce de fermeture (18).

6. Distributeur selon l'une des revendications précédentes, **caractérisé en ce que** le ressort de rappel (25) est agencé à l'extérieur par rapport à la pièce de distributeur fixe.

7. Distributeur selon la revendication 6, **caractérisé en ce qu'**une pièce de fermeture (18) est commandée mécaniquement par force dans le tube d'expulsion (16) entre une position de fermeture et une position d'ouverture au milieu de la pièce de distributeur fixe afin de fermer l'embouchure de distribution (17) et **en ce que** la commande forcée est réalisée par le biais d'une coopération d'un ou plusieurs coulisseaux (33) avec une ou plusieurs coulisses.

8. Distributeur selon l'une des revendications 6 ou 7, **caractérisé en ce que** la pièce de distributeur fixe (26) forme une pièce de guidage pour le ressort de rappel (25).

9. Distributeur selon l'une des revendications 6 à 8, **caractérisé en ce que** la pièce de distributeur fixe (26) présente une section cylindrique.

10. Distributeur selon la revendication 9, **caractérisé en ce que** la section cylindrique forme une surface de guidage partielle pour le ressort de rappel (25).

11. Distributeur selon l'une des revendications 9 ou 10, **caractérisé en ce que** la section cylindrique se transforme du côté du fond dans une collerette faisant saillie vers l'extérieur.

12. Distributeur selon la revendication 11, **caractérisé en ce que** la collerette forme une surface d'appui pour le ressort de rappel (25).

13. Distributeur selon l'une des revendications 6 à 12, **caractérisé en ce que** la pièce de distributeur fixe (26) présente sur le côté supérieur une collerette s'étendant vers l'intérieur dans le sens radial.

14. Distributeur selon la revendication 13, **caractérisé en ce que** la coulisse destinée à déplacer le tube d'expulsion (16) prend appui sur la collerette du côté supérieur.

15. Distributeur selon l'une des revendications 7 à 14, **caractérisé en ce que** la tête du distributeur présente une ouverture de passage (31) pour la pièce de distributeur fixe et **en ce que** l'ouverture de passage (31) est traversée par une pièce de coulisse.
